# DEMANDE DE BREVET EUROPEEN

(11) **EP 0 056 349 A1**
(43) Date de publication de la demande: **21.07.1982**
(21) Numéro de dépôt: 82400044.2
(22) Date de dépôt: 12.01.1982
(51) Int. Cl.: C11D 9/00, C11D 9/32, C11D 17/00

(54) **Pâte détergente**

(30) Priorité: 13.01.1981 FR 8100457
(71) Demandeur: UNION GENERALE DE SAVONNERIE Société Anonyme:, F-13 273 Marseille Cedex 9 (FR)
(72) Inventeur: Coulon, Pierre, F-13273 Marseille 09 (FR)
(74) Mandataire: Combe, André

(57) **Abrégé**

Pâte détergente utilisable pour le lavage à la main contenant
10 à 35 % en poids de dérivé de coprah,
0 à 20 % en poids de dérivé de palme,
4 à 10 % en poids d'au moins un esterd'acide gras a-méthylsulfoné,
50 à 60 % en poids d'eau,

et les quantités nécessaires d'au moins une base choisie parmi la soude, la potasse et les amines (de préférence la triéthylamine) pour assurer la saponification des dérivés de coprah et de palme.

## Description

La présente invention concerne une pâte détergente destinée principalement au lavage à la main.

Le secteur de la technique considérée est celui des produits de nettoyage et, en particulier, ceux destinés à la lessive manuelle, ainsi que celui des compositions détergentes et savons.

On sait que le savon traditionnel, s'il répond aux soucis actuels "écologiques", a de nombreux inconvénients, notamment lors de son usage en eau calcaire. Par opposition, on propose de nos jours des lessives synthétiques les plus performantes quant aux propriétés nettoyantes. On leur reproche notamment leut coût élevé, du fait de la hausse des produits pétroliers dont sont issus les composants synthétiques utilisés, la pollution entraînée, notamment par l'usage de polyphosphates comme "builders" et complexant des ions durs.

Le problème à résoudre est donc d'éviter au maximum l'usage de produits synthétiques chers, eutrophisants tout en supprimant les inconvénients de précipitation rencontrés avec le savon traditionnel.

L'invention propose une nouvelle pâte détergente pour lavage manuel, caractérisée essentiellement en ce qu'elle comporte :
- un dérivé du coprah et, de préférence, un dérivé de palme convenablement saponifiés,
- un dispersant biodégradable,
- et de l'eau.

Par "dérivé" du coprah et par "dérivé" de palme, on entend les huiles et les acides gras de coprah et de palme. On pourra avantageusement utiliser comme'Uérivés" de coprah ou de palme les sous-produits du raffinage des huiles de coprah et de palme destinées à l'usage alimentaire. Ces sous-produits sont notamment disponibles, en grande quantité, dans divers pays en voie de développement qui récoltent ces huiles.

Ces "dérivés" du coprah et de palme seront saponifiés par réaction avec la quantité nécessaire d'une base ou, de préférence, d'un mélange de bases choisies parmi la soude, la potasse et les amines (triéthanolamine notamment).

Le dispersant biodégradable utilisé dans l'invention est un ester d'acide gras α-méthylsulfoné.

L'invention concerne donc une nouvelle pâte détergente pour lavage manuel, caractérisée en ce qu'elle comporte (en poids par rapport à la pâte finale) :
10 à 35% de dérivé de coprah,
0 à 20% de dérivé de palme,
4 à 10% d'au moins un ester d'acide gras a-méthylsulfoné,
et les quantités nécessaires d'au moins une base choisie parmi la soude, la potasse et les amines (de préférence la triéthanolamine) pour assurer la saponification desdits dérivés de coprah et de palme.

Préférentiellement, la composition de pâte détergente comporte en outre :
- entre 0 et 3 % (en poids) de silicate de sodium,
- entre 0 et 4 % d'émulsifiant,
- entre 0,5 et 1,5% (en poids)de parfum,
- entre 50 et 60 % (en poids) d'eau.

La pâte détergente, produit final selon l'invention, se présente sous l'aspect d'un "savon mou", intermédiaire entre le "savon dur", produit de la. saponification d'acides gras par la soude, et le "savon liquide", produit de la saponification d'acides gras par la potasse.

Essentiellement, les composants primordiaux de la pâte sont les huiles ou les acides gras de palme et de coprah, la soude, la potasse et la triéthanolamine en solution, et des esters d'acides gras a-méthylsulfonés.

Bien que l'on puisse utiliser seulement un dérivé du coprah comme huile ou acides gras d'origine naturelle, la présence d'un dérivé de palme est importante dans la mesure où, grâce à cette présence, on peut améliorer si nécessaire la solubilité de la pâte. Cette solubilité peut constituer une propriété très recherchée, notamment dans les lavages en eaux dures.

Le degré pâteux du produit final est déterminé par le rapport soude/potasse/triéthanolamine.

Les quantités de soude, potasse et éthanolamine sont calculées en fonction de celles d'acides gras à saponifier.

Pour disperser les "savons de chaux", caractérisés par des dépôts gris sur le linge, les récipients où l'on fait la lessive, lorsque l'eau utilisée renferme des ions "durs", on emploie un agent préférentiel pris dans les esters d'acides gras a-méthylsulfonés répondant à la formule : Me étant un métal, par exemple alcalin; R et R' étant des radicaux alcoyles à chaîne linéaire préférentiellement, ces produits répondent au souci de biodégradabilité dans le milieu environnant.

Ces esters d'acides gras a-méthylsulfonés confèrent au produit un pouvoir dispersant amélioré tout en répondant aux conditions de biodégradabilité et de non-pollution; de plus, comme connu, lesdits esters améliorent le pouvoir détergent de la pâte.

A titre additionnel, pour améliorer les propriétés détergentes de la pâte, on peut uciliser en outre, dans des proportions cependant très limitées, des adjuvants alcalins jouant le rôle de "builder", tel le silicate de sodium, qui protège en outre de la corrosion les récipients. On peut aussi adjoindre de l'hypochlorite de sodium pour éclaircir la pâte, des parfums tels que : bergamote synthétique, hydroxycitronellol, dihydrojasminate de méthyle, alcool phényléthylique, jasmin synthétique, acétate de vétivéryle, des agents moussants, des agents antiredéposition, des plastifiants, des émulsifiants, des azurants optiques.

On peut en outre colorer cette pâte en adjoignant le produit choisi en quantités variant selon leur nature et bien connues de l'homme de l'art, mais en tout cas toujours infimes, rapportées au poids total de la composition.

Un des avantages essentiels de l'invention est la rentabilisation des sous-produits de la préparation des huiles de coprah et des huiles de palme, notamment les sous-produits provenant du raffinage physique des huiles de coprah et de palma à usage alimentaire, raffinage qui se réalise en particulier par un entraînement à la vapeur, sous vide, vers 250°C.

Un autre avantage du produit selon l'invention est qu'il est particulièrement adapté aux méthodes de lavage qui sont largement répandues dans les pays producteurs de coprah et de palme.

Des exemples de compositions sont donnés ci-après pour la réalisation de pâte détergente où les chiffres correspondent à un pourcentage de poids de composant rapporté au poids total des composants.

La composition doit renfermer au moins les composants 2 et 6 et éventuellement4ou5,essentiels à l'obtention d'une pâte détergente. L'eau intervient comme diluant inerte afin de donner un produit final d'activité correspondant à l'usage auquel il est destiné.

Les composants secondaires interviennent pour une amélioration de la qualité du produit et ne constituent qu'une faible proportion de la masse totale.

Bien entendu, sans sortir du cadre de l'invention, diverses modifications par des moyens équivalents peuvent être apportées par l'homme de l'art aux produits qui viennent d'être décrits uniquement à titre d'exemples non limitatifs.

## Revendications

1 - Pâte détergente utilisable pour le lavage à la main, caractérisée en ce qu'elle contient :
10 à 35% en poids de dérivé de coprah,
0 à 20% en poids de dérivé de palme,
4 à 10% en poids d'au moins un ester d'acide gras a-méthylsulfoné,
50 à 60% en poids d'eau,
et les quantités nécessaires d'au moins une base choisie parmi la soude, la potasse et les amines (de préférence la triéthylamine) pour assurer la saponification des dérivés de coprah et de palme.

2 - Pâte selon la revendication 1, caractérisée en ce qu'elle comporte en outre entre 0 et 3% en poids de silicate de sodium, rapporté au poids total.

3 - Pâte selon l'une quelconque des revendications 1 et 2, caractérisée en ce qu'elle comporte en outre entre 0 et 4% d'un agent émulsifiant.

4 - Pâte selon l'une quelconque des revendications 1 à 3, caractérisée en ce qu'elle comporte en outre entre 0,5 et 1,5% en poids de parfum, rapporté au poids total.

5 - Pâte selon l'une quelconque des revendications 1 à 4, caractérisée en ce que lesdits acides gras peuvent être des sous-produits du raffinage des huiles de palme et de coprah à usage alimentaire.
